# FASCICULE DE BREVET EUROPEEN

(11) **EP 0 636 436 B1**
(45) Date de publication et mention de la délivrance du brevet: **22.10.1997**
(21) Numéro de dépôt: 94400938.0
(22) Date de dépôt: 29.04.1994
(51) Int. Cl.: B21D 51/44

(54) **Procédé et dispositif de formage d'un couvercle métallique d'un récipient et couvercle métallique obtenu par ce procédé**
Verfahren und Vorrichtung zum Formen des metallischen Deckels eines Behälters und durch dieses Verfahren erzeugter metallischer Deckel
Process of and apparatus for forming a metallic container cover and metallic cover obtained by that process

(30) Priorité: 29.06.1993 FR 9307917
(43) Date de publication de la demande: 01.02.1995
(73) Titulaire: SOLLAC, 92800 Puteaux (FR)
(72) Inventeur: Heurteboust, Gérard, F-57380 Roussy le Village (FR); Seconde, Jean-François, F-57000 Metz (FR)
(74) Mandataire: Lanceplaine, Jean-Claude

(56) Documents cités:
- EP-A- 0 153 115
- EP-A- 0 518 613

## Description

La présente invention a pour objet un procédé et un dispositif de formage à partir d'un flan de tôle d'un couvercle, encore appelé fond, comportant un rebord périphérique destiné à être fixé sur le bord d'une ouverture d'un récipient, selon les préambules des revendications 1 et 2 respectivement.

Dans le domaine de la conserverie, le remplissage d'un récipient métallique est suivi du sertissage d'un couvercle, encore appelé fond, juste avant la stérilisation des aliments contenus dans ledit récipient.

Les couvercles sont généralement réalisés par emboutissage et comportent un rebord périphérique destiné à être fixé sur le bord d'une ouverture du récipient et au moins un gradin permettant de rigidifier ce couvercle.

Le matériau utilisé pour la réalisation de ce type de couvercles doit satisfaire à des caractéristiques mécaniques très précises et contradictoires.

En effet, lors de la stérilisation des aliments contenus dans le récipient, l'augmentation de la pression interne dans ce récipient impose au couvercle un gonflement.

Après refroidissement, ce couvercle doit revenir au plus près de sa forme initiale.

Pour satisfaire à cette condition, l'épaisseur du couvercle doit être relativement importante et le matériau constituant ce couvercle doit avoir une limite élastique élevée.

Inversement, pour obtenir un bon sertissage du couvercle sur le récipient, le matériau constituant le couvercle doit posséder une limite élastique faible.

Par ailleurs, la résistance du couvercle aux chocs est une condition importante qui est satisfaite grâce à une épaisseur et une limite élastique élevées du matériau constituant ledit couvercle.

Enfin la diminution du poids du couvercle est un aspect économique important non négligeable qui peut être résolu soit en réduisant l'épaisseur du matériau du couvercle, soit en réduisant la surface à plat du flan de tôle destiné au formage dudit couvercle.

On observe donc une dualité des caractéristiques du matériau lié à ces quatre conditions.

Actuellement selon les formats du couvercle qui est le plus souvent réalisé en acier, l'épaisseur du matériau varie entre 0,10 et 0,26mm et la limite élastique de ce matériau varie entre 490 et 670 Mpa.

Jusqu'à présent pour réaliser ce type de couvercles, on découpe le flan de tôle et on forme d'abord le rebord de sertissage, puis on forme, sur ce couvercle, au moins un gradin de rigidification.

A cet effet, le dispositif d'emboutissage comporte un poinçon de formage du rebord périphérique au cours d'une première étape et une matrice de formage du gradin au cours d'une seconde étape.

Lors de cette seconde étape de formation des gradins, le métal constituant le couvercle et le bord de ce couvercle glissent librement vers l'intérieur du poinçon si bien que le métal au niveau des gradins est peu écroui.

On constate particulièrement dans le cas des aciers à haute limite élastique que, après formation des gradins, le couvercle présente un voilement néfaste pour l'empilement, le transfert des couvercles et les opérations ultérieures, par exemple jointage, sertissage.

On connaît dans le brevet EP-A-0 153 115 un procédé de formage d'un couvercle renforcé résistant à la pression consistant à partir d'un flan métallique plan comportant une portion centrale et une portion périphérique, à déformer le flan au cours d'une première étape pour entrainer la séparation de la portion centrale et de la portion périphérique et à emboutir le flan en forme de U, puis au cours d'une seconde étape à rapprocher la portion centrale et le rebord annulaire afin de former une nervure de renforcement.

On connaît également dans le brevet EP-A-0 518 613 un procédé de fabrication de couvercles de boîtes comprenant un rebord de sertissage et une partie centrale, selon le préambule de la revendication 1 et un dispositif pour la mise en oeuvre du procédé selon le préambule de la revendication 2.

Le procédé consiste, au cours d'une première étape à former, à partir d'un flan métallique plan, le rebord de sertissage, puis au cours d'une seconde étape à rapprocher le rebord périphérique et la partie centrale pour former sur ladite partie centrale des nervures de rigidification.

L'invention a pour but de proposer un procédé et un dispositif de formage d'un couvercle métallique d'un récipient permettant d'augmenter, d'une part, la résistance élastique du matériau au niveau des gradins et, d'autre part, la pression de non retour du couvercle après la stérilisation des aliments contenus dans le récipient, tout en diminuant l'épaisseur du matériau de ce couvercle et la surface à plat du flan de tôle destiné au formage dudit couvercle.

L'invention permet également d'obtenir un couvercle en acier à haute limite élastique ne présentant pas de voilement.

L'invention a donc pour objet un procédé de formage à partir d'un flan de tôle d'un couvercle, encore appelé fond, comportant un rebord périphérique destiné à être fixé sur le bord d'une ouverture d'un récipient et au moins un gradin de rigidification dudit couvercle, caractérisé en ce que l'on maintient le bord du flan de tôle sur toute sa périphérie et, successivement, on forme ledit gradin, puis on forme le rebord périphérique.

L'invention a également pour objet un dispositif de formage à partir d'un flan de tôle d'un couvercle, encore appelé fond, comportant un rebord périphérique destiné à être fixé sur le bord d'une ouverture d'un récipient et au moins un gradin de rigidification dudit couvercle, ledit dispositif comprenant un serre-flan du bord du flan de tôle sur toute sa périphérie, des moyens de formage du rebord périphérique comprenant un poinçon adjacent au serre-flan et des moyens de formage dudit gradin comprenant, d'une part, une première matrice mobile et adjacente au poinçon et, d'autre part, une seconde matrice mobile et disposée en regard de la première matrice, les faces en vis à vis de ces matrices comportant des empreintes de forme complémentaire pour former ledit gradin, lesdits moyens étant distincts et déplaçables indépendamment les uns des autres, caractérisé en ce que la première matrice est supportée et maintenue par au moins un moyen de compression dans une position haute dans laquelle son empreinte est située au-dessus du nez du poinçon, ledit moyen de compression étant taré pour la formation dudit gradin avant la formation dudit rebord périphérique.

Selon d'autres caractéristiques préférées de l'invention :
- le poinçon forme un logement pour la première matrice adjacente audit poinçon, ledit moyen de compression étant interposé entre le fond du logement et la première matrice,
- le dispositif comporte un éjecteur du couvercle formé, situé en vis à vis du poinçon.

Un mode de réalisation et les avantages de l'invention apparaîtront au cours de la description qui va suivre, donnée uniquement à titre d'exemple et faite en référence aux dessins annexés, sur lesquels :
- la Fig. 1 est une vue en coupe d'un couvercle obtenu par le procédé de formage selon l'invention,
- la Fig. 2 est une vue schématique en coupe du dispositif de formage selon l'invention,
- les Figs. 3 à 7 sont des vues schématiques en coupe du dispositif de formage selon l'invention au cours des étapes successives de formage du couvercle.

On a représenté sur la Fig. 1, un couvercle métallique par exemple un acier désigné dans son ensemble par la référence 1 et destiné à être fixé par exemple par sertissage ou par roulage sur le bord d'une ouverture d'un récipient non représenté.

Ce couvercle 1 formé à partir d'un flan de tôle la a par exemple une forme circulaire et comporte un rebord périphérique 2 et au moins un gradin 3 de rigidification de la partie centrale dudit couvercle.

Dans l'exemple de réalisation représenté à la Fig. 1, le couvercle 1 comporte un gradin 3, mais ce couvercle 1 peut comporter plusieurs gradins 3.

Le procédé de formage du couvercle 1 à partir du flan de tôle 1a consiste à maintenir le bord du flan de tôle 1a sur toute sa périphérie et, successivement à former le gradin 3, puis à former le rebord périphérique 2.

A cet effet, le dispositif de formage représenté à la Fig. 2 comprend un serre-flan 10 du bord du flan de tôle 1a sur toute sa périphérie, des moyens 20 de formage du rebord périphérique 2 et des moyens 30 de formage du gradin 3.

Les moyens 20 et 30 sont distincts et déplaçables indépendamment les uns des autres pour former au cours d'une première étape le gradin 3 et au cours d'une seconde étape le rebord périphérique 2.

Le serre-flan 10 est formé par un serre-flan supérieur 11 encore appelé matrice d'emboutissage et par un serre-flan inférieur 12.

Les moyens 20 de formage du rebord périphérique 2 sont formés par un poinçon 21 adjacent au serre-flan inférieur 12 et dont le nez 21a possède une forme correspondant à la forme du rebord périphérique 2 du couvercle 1.

Les moyens 30 de formage du gradin 3 sont formés, d'une part, d'une première matrice 31 mobile et adjacente au poinçon 21 et, d'autre part, d'une seconde matrice 32 mobile et disposée en regard de ladite première matrice 31.

La face 31a de la première matrice 31 disposée en regard de la seconde matrice 32 comporte une empreinte 33 en saillie et la face 32a de la seconde matrice 32 disposée en regard de la première matrice 31 comporte une empreinte 34 disposée en regard de l'empreinte 33 en saillie de la première matrice 31.

Les empreintes 33 et 34 sont de forme complémentaire.

Le poinçon 21 forme un logement 13 pour la première matrice 31 et dans lequel ladite première matrice 31 peut coulisser.

Au moins un moyen de compression par exemple un ressort 14 est interposé entre le fond du logement 13 et la première matrice 31.

Ledit ressort de compression 14 est taré à une valeur déterminée comme on le verra ultérieurement.

Le dispositif de formage comporte un éjecteur 15 du couvercle après sa formation, ledit éjecteur 15 étant disposé entre le serre-flan supérieur 11 et la seconde matrice 13 et en vis à vis du poinçon 21.

La seconde matrice 32 possède des dimensions périphériques extérieures légèrement inférieures aux dimensions périphériques extérieures de la première matrice 31 pour permettre le fluage du métal entre le serre-flan supérieur 11, le poinçon 21 et cette matrice supérieure 32 lors du formage du rebord périphérique 2.

Le dispositif fonctionne de la manière suivante.

Tout d'abord le flan de tôle 1a est découpé à des dimensions déterminées et ce flan de tôle 1a découpé est positionné entre le serre-flan inférieur 12 et le serre-flan supérieur 11 et entre la première matrice 31 et la seconde matrice 32 comme représenté à la Fig. 2.

Dans cette position la première matrice 31 est, sous l'effet des ressorts de compression 14, en position haute de telle manière que l'empreinte 33 en saillie de ladite première matrice 31 soit située au-dessus du nez 21a du poinçon 21.

Ensuite, l'ensemble constitué par le serre-flan supérieur 11, l'éjecteur 15 et la seconde matrice 32 descend progressivement pour que, au cours d'une première étape, le bord du flan de tôle 1a soit maintenu sur toute sa périphérie entre le serre-flan supérieur 11 et le serre-flan inférieur 12 (Fig. 3) et pour que, au cours d'une seconde étape, le gradin 3 soit formé par l'empreinte 33 en saillie de la première matrice 31 et par l'empreinte 34 en creux de la seconde matrice 32 (Fig. 4).

Les ressorts de compression 14 sont tarés à une valeur supérieure à la force exercée par la seconde matrice 32 sur la première matrice 31 pour empêcher la descente de cette première matrice 31 au cours de la formation de gradin 3.

Ultérieurement à la formation de ce gradin 3, l'ensemble constitué par le serre-flan supérieur 11 et l'éjecteur 15 et la seconde matrice 32 continue à descendre.

Au cours de cette descente, l'effort exercé par la seconde matrice 32 sur la première matrice 31 devient supérieur à la valeur de tarage des ressorts 14 ce qui provoque la descente de la première matrice 31 et la compression des ressorts 14 comme représenté sur la Fig. 5.

La descente de la première matrice 31 par rapport au poinçon 21 fixe provoque le formage du rebord périphérique 2 entre le nez 21a du poinçon 21, l'éjecteur 15 et les matrices 31 et 32 ainsi que représenté à la Fig. 5.

L'ensemble constitué par le serre-flan supérieur 11, l'éjecteur 15 et la seconde matrice 32 remonte comme représenté à la Fig. 6, en entraînant le couvercle 1 ainsi formé et la descente de l'éjecteur 15 provoque l'éjection du couvercle 1 formé comme représenté à la Fig. 7.

Le dispositif de formage selon l'invention permet de former le gradin 3 juste après le découpage du flan de tôle.

Le formage de ce gradin est réalisé lorsque la périphérie du flan de tôle est retenue entre le serre-flan supérieur et le serre-flan inférieur. Par conséquent, cette surface pincée ne collabore pas, ou très peu, à la déformation du gradin 3.

Ainsi, le gradin n'est plus déformé comme c'était le cas avec un dispositif de formage selon l'état de la technique

De ce fait, pour une même pression interne exercée sur le couvercle lors de la stérilisation des aliments contenus par le récipient, le couvercle obtenu par le procédé selon l'invention se gonfle moins et la déformation qui s'ensuit après retour élastique dudit couvercle est diminuée de 10%.

Une analyse du profil d'épaisseur du couvercle réalisé par le procédé selon l'invention montre que le sommet du gradin est plus aminci qu'avec un procédé selon l'état de la technique.

Par conséquent, on conçoit qu'au niveau du sommet du gradin, le métal est plus écroui ce qui explique une meilleure aptitude du couvercle obtenu par le procédé selon l'invention, à reprendre sa forme initiale après sa déformation lors de la stérilisation des aliments contenus dans le récipient.

Le volume de métal nécessaire au formage du couvercle par le procédé selon l'invention est donc moindre puisqu'il y a un amincissement au niveau du sommet du gradin.

La diminution du volume de métal nécessaire étant moindre, le diamètre de découpe du flan de tôle à partir duquel est formé le couvercle, peut donc être diminué ce qui permet d'alléger le couvercle.

Des essais réalisés sur des couvercles de 73mm de diamètre obtenus par le procédé selon l'invention montrent un gain de 0,5% de matière, soit une réduction de 0,3mm du diamètre de découpe du flan de tôle.

## Revendications

1. Procédé de formage à partir d'un flan de tôle (1a), d'un couvercle (1) encore appelé fond comportant un rebord périphérique (2) destiné à être fixé sur le bord d'une ouverture d'un récipient et au moins un gradin (3) de rigidification dudit couvercle, caractérisé en ce que l'on maintient le bord du flan de tôle (1a) sur toute sa périphérie et, successivement, on forme ledit gradin (3) et on forme ledit rebord périphérique (2).

2. Dispositif de formage à partir d'un flan de tôle (1a) d'un couvercle (1) encore appelé fond comportant un rebord périphérique (2) destiné à être fixé sur le bord d'une ouverture d'un récipient et au moins un gradin (3) de rigidification dudit couvercle (1), ledit dispositif comprenant un serre-flan (10) du bord du flan de tôle (1a) sur toute sa périphérie, des moyens (20) de formage du rebord périphérique (2) comprenant un poinçon (21) adjacent au serre-flan (10) et des moyens (30) de formage dudit gradin (3) comprenant, d'une part, une première matrice (31) mobile et adjacente au poinçon (21) et, d'autre part, une seconde matrice (32) mobile et disposée en regard de la première matrice (31), les faces (31a, 32a) en vis à vis de ces matrices (31, 32) comportant des empreintes (33, 34) de forme complémentaire pour former ledit gradin (3), lesdits moyens (20, 30) étant distincts et déplaçables indépendamment les uns des autres, caractérisé en ce que la première matrice (31) est supportée et maintenue par au moins un moyen de compression (14) dans une position haute dans laquelle son empreinte (33) est située au-dessus du nez (21a) du poinçon (21), ledit moyen de compression (14) étant taré pour la formation dudit gradin (3) avant la formation dudit rebord périphérique (2).

3. Dispositif selon la revendication 2, caractérisé en ce que le poinçon (21) forme un logement (13) pour la première matrice (31) adjacente audit poinçon (21), ledit moyen de compression (14) étant interposé entre le fond du logement (13) et la première matrice (31).

4. Dispositif selon la revendication 2, caractérisé en ce qu'il comporte un éjecteur (15) du couvercle (1) formé, situé en vis à vis du poinçon (21).

## Claims

1. Method of shaping, from a sheet metal blank (1a) of a lid (1), also known as a base, comprising a peripheral rim (2) intended to be fixed on the edge of an opening of a container, and at least one shoulder (3) for stiffening said lid, characterised in that the edge of the sheet metal blank (1a) is supported over its entire periphery and, successively, the said shoulder (3) is formed, and then the said peripheral rim (2) is formed.

2. Device for shaping from a sheet metal blank (1a) of a lid (1), also known as a base, comprising a peripheral rim (2) intended to be fixed on the edge of an opening of a container, and at least one shoulder (3) for stiffening said lid (1), said device comprising a blank-holder (10) for the edge of the sheet metal blank (1a) over its entire periphery, shaping means (20) for the peripheral rim (2) comprising a die (21) adjacent to the blank-holder (10), and shaping means (30) for the said shoulder (3) comprising on the one hand a first mobile matrix (31) adjacent to the die (21) and, on the other hand, a second mobile matrix (32) disposed facing the first matrix (31), the faces (31a, 32a) opposite one another of these matrices (31, 32) comprising imprints (33, 34) of complementary shape in order to shape said shoulder (3), said means (20, 30) being distinct and displaceable independently of one another, characterised in that the first matrix (31) is supported and maintained by at least one compression means (14) in a raised position in which its imprint (33) is situated above the nose (21a) of the die (21), the said compression means (14) being calibrated for shaping the said shoulder (3) before shaping of said peripheral rim (2).

3. Device according to claim 2, characterised in that the die (21) forms a receiving means (13) for the first matrix (31) adjacent to the said die (21), the said compression means (14) being interposed between the base of the receiving means (13) and the first matrix (31).

4. Device according to claim 2, characterised in that it comprises an ejector (15) for the shaped lid (1), situated opposite the die (21).

## Patentansprüche

1. Verfahren zum Bilden eines Deckels (1) ausgehend von einer Blechplatte (1a), der auch Boden genannt wird, mit einer peripherischen Bordkante (2) zur Befestigung auf dem Rand einer Öffnung eines Behälters und mit zumindest einem Absatz (3) zur Versteifung des Deckels, dadurch gekennzeichnet, daß der Rand der Blechplatte (1a) an seiner gesamten Peripherie gehalten wird und darauffolgend der Absatz (3) gebildet wird und die peripherische Bordkante (2) gebildet wird.

2. Vorrichtung zum Bilden eines Deckels (1) ausgehend von einer Blechplatte (1a), der auch Boden genannt wird, mit einer peripherischen Bordkante (2) zur Befestigung auf dem einer Öffnung eines Behälters und mit zumindest einem Absatz (3) zur Versteifung des Deckels (1), wobei die Vorrichtung aufweist: einen Blechhalter (10) für den Rand der Blechplatte (1a) entlang ihrer gesamten Peripherie, eine Einrichtung (20) zum Bilden der peripherischen Bordkante (2) mit einem Formeisen (21) neben dem Blechhalter (10) und mit einer Einrichtung (30) zum Bilden des Absatzes (3) einerseits mit einer beweglichen Form (31), welche neben dem Formeisen (21) liegt, und andererseits mit einer zweiten beweglichen Form (32), welche gegenüberliegend der ersten Form (31) angeordnet ist, wobei die gegenüberliegenden Flächen (31a, 32a) dieser Formen (31, 32) Einprägungen (33, 34) komplementärer Gestalt zum Bilden des Absatzes (3) aufweisen, wobei die Einrichtungen (20, 30) verschieden sind und unabhängig voneinander verstellbar sind, dadurch gekennzeichnet, daß die erste Form (31) durch zumindest eine Kompressionseinrichtung (14) in einer Hochposition lagerbar und halterbar ist, in der ihre Einprägung (33) oberhalb des Kopfes (21a) des Formeisens (21) liegt, wobei die Kompressionseinrichtung (14) zur Bildung des Absatzes (3) vor der Bildung der peripherischen Bordkante (2) verstellbar ist.

3. Vorrichtung nach Anspruch 2, dadurch gekennzeichnet, daß das Formeisen (21) einen Raum (13) für die erste Form (31) neben dem Formeisen (21) bildet, wobei die Kompressionseinrichtung (14) zwischen dem Boden des Raumes (13) und die erste Form (31) eingesetzt ist.

4. Vorrichtung nach Anspruch 2, dadurch gekennzeichnet, daß sie einen Auswerfer (15) für den gebildeten Deckel (1) aufweist, welcher gegenüber dem Formeisen (21) angeordnet ist.
